# FASCICULE DE BREVET EUROPEEN

(11) **EP 0 156 692 B1**
(45) Date de publication et mention de la délivrance du brevet: **03.05.1989**
(21) Numéro de dépôt: 85400357.1
(22) Date de dépôt: 26.02.1985
(51) Int. Cl.: H01H 71/52

(54) **Mécanisme de fermeture brusque d'un disjoncteur miniature**
Schnelleinschaltvorrichtung für miniature Schützschalter
Snap closing mechanism for a miniature circuit breaker

(30) Priorité: 02.03.1984 FR 8403417
(43) Date de publication de la demande: 02.10.1985
(73) Titulaire: MERLIN GERIN, F-38050 Grenoble Cédex (FR)
(72) Inventeur: Boillot, Louis, F-38050 Grenoble Cedex (FR); Lazareth, Michel, F-38050 Grenoble Cedex (FR); Ramacciotti, Jean-Claude, F-38050 Grenoble Cedex (FR)
(74) Mandataire: Kern, Paul

(56) Documents cités:
- DE-A- 2 534 827
- DE-B- 1 253 791
- FR-A- 2 344 950
- US-A- 3 239 621

## Description

L'invention est relative à un mécanisme de fermeture manuelle brusque d'un appareil de coupure de courant, notamment d'un interrupteur ou disjoncteur, à manette reliée par une chaîne cinématique à un bras porte-contact.

Les disjoncteurs miniatures, notamment d'installations modulaires de distribution électrique, comportent une manette de commande manuelle d'ouverture et de fermeture. La manoeuvre de fermeture provoque l'armement d'un ressort assurant l'ouverture brusque des contacts en cas de défaut et assistant la manette dans la manoeuvre d'ouverture. Lors d'une manoeuvre lente de fermeture ou du maintien de la manette dans une position intermédiaire la pression de contact peut être insuffisante à un bon passage du courant et l'échauffement des contacts peut provoquer un soudage ou une érosion. Pour éviter cet inconvénient, il a déjà été proposé (US-A 3 239 621 ) d'insérer dans le mécanisme de transmission entre la manette et le bras porte-contact un ressort accumulateur d'énergie entrant en action en fin de course de fermeture pour provoquer la fermeture brusque des contacts. Ce dispositif connu est compliqué et nécessite un mécanisme spécial qui ne peut être adapté ou adjoint à des disjoncteurs standard.

Le document DE-A 2534827 décrit une pièce élastique freinant le déplacement de la manette en fin de course de fermeture des contacts et accumulant une énergie de rappel de la manette en position d'ouverture. La force de freinage augmente jusqu'à la fermeture de contacts et diminue par la suite brusquement, mais cette diminution n'engendre pas une fermeture brusque.

La présente invention a pour but de permettre la réalisation d'un mécanisme de manoeuvre d'un disjoncteur miniature extrêmement simple et susceptible de provoquer une fermeture brusque des contacts et ce but est atteint par la mise en oeuvre des caractéristiques énoncées dans la revendication 1.

La présence d'un point dur sur la course de fermeture de la manette oblige l'opérateur d'appliquer sur la manette une force d'actionnement accrue suffisante pour franchir ce point dur. Cette force d'actionnement devient entièrement disponible dès l'effacement de la butée de retenue au moment du passage du point dur et elle est suffisante pour provoquer le déplacement brusque des contacts vers la position de fermeture. Le point dur correspond à une position des contacts voisine de celle de la fermeture, et il est pratiquement impossible à un opérateur de déplacer la manette au-delà du point dur et de la maintenir dans une position intermédiaire entre ce point dur et la position de fermeture. La butée effaçable est avantageusement assurée par une pièce élastique se déformant sous l'action de la manette et s'effaçant automatiquement après une déformation prédéterminée. A l'inverse des mécanismes connus, à emmagasinage d'énergie, la pièce élastique bandée ne restitue pas l'énergie au mécanisme pour assurer la fermeture brusque, cette dernière étant réalisée par l'action de l'opérateur sur la manette. Il est facile de voir que la butée effaçable ou la pièce élastique peut être adjointe sans modification notable à des mécanismes standard pour transformer un disjoncteur et assurer la fermeture brusque des contacts.

La butée effaçable est inactive dans le sens de pivotement de la manette correspondant à une ouverture de contacts afin de ne pas entraver ce pivotement de la manette, soit sous l'action manuelle, soit sous l'effet de rappel d'un ressort lors d'un déclenchement du disjoncteur. La pièce élastique est avantageusement constituée par une lame élastique susceptible de pivoter librement dans le sens correspondant à une ouverture des contacts, tandis qu'elle vient s'arc-bouter sur une saillie du boîtier lors d'un pivotement de la manette dans le sens inverse de fermeture des contacts.

La lame élastique est maintenue par un ressort de rappel en appui de la saillie du boîtier.

D'autres avantages et caractéristiques ressortiront plus clairement de la description qui va suivre d'un mode de mise en oeuvre de l'invention, donné à titre d'exemple non limitatif et représenté aux dessins annexés, dans lesquels:
- la figure 1 est une vue schématique en coupe médiane d'un mécanisme selon l'invention, représenté en position d'ouverture des contacts;
- la figure 2 est une vue analogue à celle de la fig. 1, montrant le mécanisme en position de fermeture des contacts;
- les figures 3 à 5 sont des vues partielles de la fig. 1, montrant la manette et la butée effaçable respectivement en cours de mouvement de fermeture avant et après passage du point dur, et en cours de mouvement d'ouverture des contacts;
- la figure 6 illustre la courbe de variation du couple nécessaire au pivotement de la manette lors d'une manoeuvre de fermeture.

Les figures 1 et 2 sont des vues d'un mécanisme décrit en détail dans le brevet français no 2 344 950 auquel on se référera avantageusement pour de plus amples détails. Il suffit de rappeler que la manette pivotante 10 est montée à rotation sur un axe 12, le corps 14 de la manette portant un maneton 16 attaquant une genouillère 20 à biellettes 18, 22. La biellette 22 appartient à une platine 24 montée à pivotement sur un axe 26 et ayant une extension 28 portant un axe 30 d'articulation d'un bras porte-contact 32. L'une des extrémités 34 du bras 32 porte le contact mobile 38 coopérant avec un contact fixe 40, tandis que l'extrémité opposée coopère avec un accrochage 36 d'un levier de déclenchement 44 monté à rotation sur un pivot 46. Un ressort de pression de contact 42 sollicite le contact mobile 38 en position de fermeture. Un verrou 48, commandé par un déclencheur magnétique 50 ou thermique (non représenté), coopère avec le levier 44 pour provoquer le déclenchement du disjoncteur en cas de défaut. Un ressort 52 sollicite le bras porte-contact en position d'ouverture des contacts.

Un tel mécanisme, décrit en détail dans le brevet précité, est bien connu des spécialistes, et il est inutile de le décrire plus en détail.

Selon la présente invention, le corps 14 de la manette 10 présente une protubérance ou un bossage 54 se déplaçant selon une trajectoire circulaire lors d'un pivotement de la manette 10 et rencontrant au cours de son déplacement l'extrémité d'une lame 56 articulée sur un pivot fixe 58 solidaire du boîtier 60. Un ressort à spirales 62 sollicite la lame 56 en appui d'une butée 64 solidaire du boîtier 60 qui limite le pivotement de la lame 56 dans le sens trigonométrique sur la fig. 1. Un pivotement en sens opposé s'effectue librement en vainquant la force du ressort de rappel 62. La lame 56 est élastique pour permettre une déformation sous l'action de la protubérance 54, déformation provoquant d'une part une accumulation d'énergie, et d'autre part, un effacement de l'extrémité de la lame élastique 56 de la trajectoire de déplacement de la protubérance 54 qui, après franchissement de la lame 56, se déplace librement.

Le fonctionnement du dispositif selon l'invention est décrit ci-dessous, plus particulièrement en référence aux figures 3 à 6:

En position ouvert du disjoncteur, représentée sur la figure 1, la lame élastique 56 est maintenue par le ressort 62 en appui de la butée 64, la protubérance 54 étant éloignée de la lame 56. Au cours d'une manoeuvre de fermeture de l'appareil par pivotement dans le sens des aiguilles d'une montre de la manette 10, la protubérance 54 rencontre l'extrémité de la lame élastique 56 et provoque une flexion de cette dernière maintenue en appui de la butée 64 (fig. 3). La déformation de la lame élastique 56 nécessite un couple accru d'actionnement de la manette 10, représenté sur la fig. 6 en fonction de l'angle a de pivotement de la manette 10. La position a, correspond à l'engagement de la protubérance 54 contre la lame 56, la position a₂ correspondant au franchissement de la lame 56 par la protubérance 54 (fig. 4). Le franchissement de la lame 56 correspondant à la position a₂ intervient juste avant la venue en contact des contacts 38, 40 correspondant à la position ₀₃. A partir de cette venue en contact un effort supplémentaire est nécessaire au bandage du ressort de contact 42, qui se traduit par une augmentation du couple C d'actionnement de la manette 10. Au cours du mouvement poursuivi de pivotement de la manette 10 le ressort 42 est armé jusqu'au franchissement du point mort P.M. de la genouillère constituée par les biellettes 18, 22. Au-delà de ce point mort la manette est sollicitée par le mécanisme vers la position stable de fermeture. Dès le franchissement de la lame élastique 56 cette dernière revient en position initiale sans que l'énergie emmagasinée soit restituée au mécanisme. Il ressort clairement de la figure 6 que la présence de la lame élastique 56 impose un effort accru d'actionnement de la manette 10 pendant toute la phase de déformation de la lame élastique 56, cet effort accru permettant, après franchissement de la lame élastique 56, de fermer les contacts rapidement en absorbant sans difficulté l'effort de compression du ressort de contact 42.

Au cours d'une manoeuvre d'ouverture manuelle du disjoncteur la protubérance 54 bute contre l'extrémité de la lame élastique 56 en la faisant pivoter dans le sens des aiguilles d'une montre à l'encontre du ressort de rappel 62 (fig. 5). L'effort antagoniste est pratiquement négligeable et il est possible d'admettre que la lame 56 n'exerce aucune influence sur la manoeuvre d'ouverture du disjoncteur.

Il est clair que l'invention n'est nullement limitée au mode de mise en oeuvre plus particulièrement décrit, la lame élastique 56 pouvant fort bien coopérer avec un autre élément du mécanisme, notamment du bras de contact 32 ou du système de genouillère, que l'effort antagoniste peut être engendré par tout autre système élastique ou d'accumulation d'énergie, et que le mouvement de la manette peut être rectiligne.

## Revendications

1. Mécanisme de fermeture manuelle brusque d'un appareil de coupure de courant, notamment d'un interrupteur ou disjoncteur, à manette (10) reliée par une chaîne cinématique à un bras (32) porte-contact, caractérisé en ce qu'il comporte une pièce élastique (56) formant une butée effaçable disposée en un point prédéterminé de la trajectoire de déplacement de l'un (54) des éléments du mécanisme pour la fermeture de l'appareil de façon à entraver ledit déplacement et constituer un point dur (a₂) de franchissement nécessitant une force d'action accrue sur la manette jusqu'au franchissement dudit point dur (a₂), ledit point (a₂) correspondant à une position du bras (32) de contact voisine et antérieure à la position de venue en contact des contacts (38, 40), ladite pièce (56) étant inactive après ledit franchissement, pour provoquer une fermeture brusque sous l'action de ladite force accrue lors d'un déplacement poursuivi de la manette (10) dans le sens d'ouverture de l'appareil.

2. Mécanisme selon la revendication 1, caractérisé en ce qu'il comporte une manette (10) pivotante, un système de leviers articulés (18, 22) de liaison desmodromique entre la manette (10) et le bras porte-contact (32) ayant un accrochage (36) susceptible d'être libéré par un déclencheur (50) pour rompre ladite liaison et permettre l'ouverture de l'appareil sous l'action d'un ressort (52), ladite manette ayant une protubérance (54) venant en butée d'une lame élastique (56) lors d'un pivotement de la manette (10) dans le sens de fermeture, ladite lame (56) étant agencée pour se déformer au cours d'un mouvement poursuivi de pivotement de la manette en exerçant un effort antagoniste sur la manette et en s'effaçant brusquement de la course de la protubérance (54) pour permettre le libre pivotement de la manette en position de fermeture.

3. Mécanisme selon la revendication 2, caractérisé en ce que l'extrémité de ladite lame élastique (56), opposée à celle coopérant avec ladite protubérance (54), est montée à pivotement unidirectionnel libre pour le libre passage de ladite protubérance dans le sens d'ouverture par pivotement de ladite lame.

4. Mécanisme selon la revendication 3, caractérisé en ce que la lame élastique (56) est sollicitée en appui d'une saillie (64), ladite lame s'arc- boutant sur la saillie en se déformant pendant la phase d'engagement par ladite protubérance (54).

5. Mécanisme selon l'une quelconque des revendications précédentes, caractérisé en ce que le franchissement de la butée effaçable (56) ou de la lame élastique intervient juste avant la venue en contact (38, 40) et le bandage d'un ressort de pression de contact (42).

## Patentansprüche

1. Handbetätigter Schnellschliess-Mechanismus für ein Stromunterbrechungsgerät, insbesondere für einen Unterbrecher oder Schalter mit einem Schalthebel (10), der durch eine kinematische Kette mit einem Trägerkontaktarm (32) verbunden ist, dadurch gekennzeichnet, dass er ein elastisches Teil (56) aufweist, welches einen ausweichbaren Anschlag bildet, der an einem vorbestimmten Punkt der Bewegungsbahn eines (54) der Elemente des Mechanismus angeordnet ist zum Schliessen des Gerätes, so um die genannte Bewegung zu behindern und einen harten Überschreitungspunkt (a2) zu bilden, der eine erhöhte Bedienungskraft auf dem Schalthebel erfordert bis zum Überschreiten des genannten harten Punktes (a₂). wobei der genannte Punkt (a₂) einer Stellung des Kontaktarmes (32) entspricht in der Nähe und vor der Stellung, in der die Kontakte (38, 40) in Kontakt kommen, und wobei das genannte Teil (56) nach dem genannten Überschreiten inaktiv ist, um ein schnelles Schliessen unter der Wirkung der genannten erhöhten Kraft hervorzurufen während der fortdauernden Bewegung des Schalthebels (10) und in Öffnungsrichtung des Gerätes.

2. Mechanismus gemäss Anspruch 1, dadurch gekennzeichnet, dass er einen drehbaren Schalthebel (10) aufweist, ein Gelenkhebelsystem (18, 22) für eine positive Verbindung zwischen dem Schalthebel (10) und dem Kontaktträgerarm (32) mit einer Sperrvorrichtung (36), die von einem Auslöser (50) befreit werden kann, um die genannte Verbindung zu unterbrechen und die Öffnung des Gerätes durch die Tätigkeit einer Feder (52) zu ermöglichen, wobei der genannte Schalthebel eine Protuberanz (54) aufweist, die während einer Schwenkung des Schalthebels (10) in Schliessrichtung in Anschlag mit einem elastischen Blatt (56) kommt, welches so ausgeführt ist, um sich im Laufe einer andauernden Schwenkbewegung des Schalthebels zu deformieren und dabei eine Gegenkraft auf den Schalthebel ausübt und sich plötzlich aus dem Weg der Protuberanz (54) zurückzieht, um das unbehinderte Schwenken des Schalthebels in der Schliess-Stellung zu ermöglichen.

3. Mechanismus gemäss Anspruch 2, dadurch gekennzeichnet, dass das Ende des genannten elastischen Blattes (56), welches dem mit der genannten Protuberanz (54) zusammenarbeitenden Ende gegenüberliegt, frei in eine Richtung schwenkbar montiert ist zum unbehinderten Durchlassen der genannten Protuberanz in die Öffnungsrichtung durch Schwenken des genannten Blattes.

4. Mechanismus gemäss Anspruch 3, dadurch gekennzeichnet, dass das elastische Blatt (56) gegen einen Vorsprung (64) gedrückt wird, wobei sich das genannte Blatt über dem Vorsprung biegt und sich deformiert während der Einführphase durch die genannte Protuberanz (54).

5. Mechanismus gemäss irgendeinem der vorhergehenden Ansprüche, dadurch gekennzeichnet, dass das Überschreiten des ausweichbaren Anschlags (56) oder des elastischen Blattes gerade vor dem Inkontaktkommen der Kontakte (38, 40) und dem Spannen einer Kontaktdruckfeder (42) stattfindet.

## Claims

1. Mechanism for rapid manual closing of a current breaking device, notably a switch or circuit breaker, having a handle (10) connected by a kinematic chain to a contact arm (32), characterized in that an elastic part (56) forming an abutment which can be overrun, is located at a predetermined point on the trajectory of movement of one (54) of the elements of the switchgear closing mechanism in such a way as to impede said movement and to constitute a hangup point (a₂) requiring an increased force on the handle to overrun said point (a₂) corresponding to a position of the contact arm (32) close to the position where the contacts (38, 40) come into contact, said part (56) being inactive after said overrun, to bring about rapid closing by the action of said increased force and when the handle (10) is moved in the switchgear opening direction.

2. Mechanism according to claim 1, characterized in that it comprises a pivoting handle (10), a desmodromic linkage system of articulated levers (18, 22) between the handle (10) and the contact arm (32) having a locking abutment (36) which can be freed by a trip device (50) to break said link and to enable the switchgear to open by the action of a spring (52), said handle having a protuberance (54) coming into abutment against a flexible strip (56) when the handle (10) pivots in the closing direction, said strip (56) being designed to be deformed during a continuing pivoting movement of the handle exerting an opposite force on the handle and with drawing suddenly from the trajectory of the protuberance (54) to enable the handle to pivot freely to the closed position.

3. Mechanism according to claim 2, characterized in that the end of said flexible strip (56), opposite to the one cooperating with said protuberance (54), is mounted for free one-way pivoting to allow said protuberance a free passage in the opening direction by pivoting of said strip.

4. Mechanism according to claim 3, characterized in that the flexible strip (56) is urged against a protrusion (64), said strip coming into abutment against the protrusion and being deformed during the engagement phase by said protuberance (54).

5. Mechanism according to any one of the above claims, characterized in that the abutment or flexible strip (56) is overrun just before the contacts (38, 40) come into contact and a pressure spring (42) is loaded.
